# EUROPÄISCHE PATENTSCHRIFT

(11) **EP 3 907 316 B1**
(45) Veröffentlichungstag und Bekanntmachung des Hinweises auf die Patenterteilung: **22.01.2025**
(21) Anmeldenummer: 21171487.8
(22) Anmeldetag: 30.04.2021
(51) Int. Cl.: D04B 1/22, A41D 13/11, A41D 15/00, A41D 23/00

(54) **GESICHTSBEDECKUNG**
FACE COVERING
COUVRE-VISAGE

(30) Priorität: 04.05.2020 DE 202020001907 U
(43) Veröffentlichungstag der Anmeldung: 10.11.2021
(73) Patentinhaber: Lutz, Thomas, 96110 Schesslitz (DE)
(72) Erfinder: Lutz, Thomas, 96110 Schesslitz (DE)
(74) Vertreter: Müller Schupfner & Partner Patent- und Rechtsanwaltspartnerschaft mbB (Muc)

(56) Entgegenhaltungen:
- WO-A1-2016/001198
- CN-A- 108 211 157
- CN-A- 109 463 819
- US-A1- 2011 220 109

## Beschreibung

### Gebiet der Erfindung

Die vorliegende Erfindung betrifft eine Gesichtsbedeckung.

### Hintergrund

Gesichtsbedeckungen, auch Maske, Mundschutz, Behelfsmaske, Mund-Nasenschutz oder Mund-Nasenschutz Masken genannt, sind aus dem Stand der Technik grundsätzlich bekannt. Ein Mund-Nasenschutz als Gesichtsbedeckung dient dazu, Keime, Viren und Krankheitserreger, Umweltgifte die vom Träger der Gesichtsbedeckung abgesondert und/ oder eingeatmet werden, einzudämmen. Eine Gesichtsbedeckung kann auch, vor dem Aufnehmen von größeren Tröpfchen, teils zeitverzögert einen gewissen Schutz bieten. Gesichtsbedeckungen für diesen Zweck sind beispielsweise aus der CN 108 211 157 A oder der CN 109 463 819 A bekannt. Medizinische und PSA Mund-Nasenschutz Masken sind ebenfalls bekannt. Auch nicht medizinische Behelfsmasken sind meist aus Meterware genäht und in unterschiedlichen Ausprägungen am Markt erhältlich. Es sind verschiedene Materialien und Halterungen an Kopf und Ohren in Form von angenähten Gummis erhältlich.

In diesem Zusammenhang hat sich nun herausgestellt, dass ein Bedarf besteht, eine solche Gesichtsbedeckung weiter zu verbessern, insbesondere besteht ein Bedarf, eine kostengünstige und komfortable Gesichtsbedeckung bereitzustellen. Es ist daher eine Aufgabe der vorliegenden Erfindung eine verbesserte Gesichtsbedeckung bereitzustellen, insbesondere ist es Aufgabe der vorliegenden Erfindung, eine möglichst kostengünstige und komfortable Gesichtsbedeckung bereitzustellen.

Diese und andere Aufgaben, die beim Lesen der folgenden Beschreibung noch genannt werden oder vom Fachmann erkannt werden können, werden durch den Gegenstand der unabhängigen Ansprüche gelöst. Die abhängigen Ansprüche bilden den zentralen Gedanken der vorliegenden Erfindung in besonders vorteilhafter Weise weiter.

### Zusammenfassung der Erfindung

Eine erfindungsgemäße Gesichtsbedeckung, umfasst: ein Schlauchelement; eine erste Schlaufe, die an dem Schlauchelement angeordnet ist und eingerichtet ist, um an einem ersten Ohr eines Menschen befestigt zu werden; eine zweite Schlaufe, die an dem Schlauchelement angeordnet ist und eingerichtet ist, um an einem zweiten Ohr des Menschen befestigt zu werden; und wobei das Schlauchelement, die erste Schlaufe und die zweite Schlaufe aus einem Stück sind.

Der Begriff Gesichtsbedeckung ist vorliegend breit zu verstehen und umfasst alle Elemente die eingerichtet sind, um am Gesicht angeordnet zu werden und dieses dabei abzudecken. Ein Synonym für Gesichtsbedeckung ist beispielsweise Maske, Behelfsmaske, Mund-Nasenschutz und Mund-Nasenschutz Maske. Der Begriff Schlauchelement ist vorliegend breit zu verstehen und umfasst hohlförmigen Textilelemente. Das Textilelement ist dabei beispielsweise einlagig oder doppellagig. Das Schlauchelement ist dabei beispielsweise nahtlos hergestellt. Das Schlauchelement ist beispielsweise über Strumpfhosenmaschine hergestellt. Der Begriff Schlaufe ist vorliegend breit zu verstehen und umfasst Öffnungen, die eingerichtet sind, ein Ohr zumindest teilweise derart zu umfassen, dass die Schlaufe ohne weiteres Zutun am Ohr halten kann bzw. dort befestigt werden kann.

Der Erfindung liegt die Erkenntnis zugrunde, dass es am Markt verschiedene Materialien und Halterungen in Form von angenähten Gummis für Gesichtsbedeckungen gibt, wobei die Gesichtsbedeckung zumeist aus Meterware genäht ist. Die Halterungen neigen dazu, nach geraumer Zeit einzuschneiden und infolgedessen einen geringen Tragekomfort bereitzustellen. Durch die Bereitstellung einer einteiligen Gesichtsbedeckung aus einem vorzugsweise für den Menschen angenehmen Material wird ein andauernder Tragekomfort gewährleistet. Durch den Verzicht auf Gummibänder oder dergleichen wird ein Einschneiden in die Haut des Menschen oder ein erhöhter Druck auf eine Anlagefläche der Halterung an den Ohren des Menschen vermieden. Durch die einteilige Gesichtsbedeckung können Fertigungsschritte reduziert werden sowie Lager-, und Produktionskosten insgesamt und die Umweltbelastung verringert werden. Durch eine weiche und graduelle Rücksprungkraft des Ohrenschlaufenmaterials aus dem Hauptmaterial des Textils aus dem die Gesichtsbedeckung hergestellt ist, wird ein komfortables Trageerlebnis ermöglicht.

Vorzugsweise ist die Gesichtsbedeckung rundgestrickt oder gewirkt. Das Stricken, Rundstricken und/oder Wirken als Herstellungsverfahren der Gesichtsbedeckung ermöglichen ein vollautomatisches Herstellen. Das Rundstricken oder Wirken ermöglichen die Einbringung von Löchern in die Gesichtsbedeckung, die als Schlaufen fungieren. Das Stricken, Rundstricken oder Wirken ermöglichen die Einbringung von unterschiedlichen Materialeigenschaften beim Fertigungsprozess, vorzugsweise die Einstellung der Elastizität an lokalen Stellen des Materials. Beispielsweise werden die Schlaufen durch automatisch gestrickte maschinenprogrammierte Lochselektion produziert.

Vorzugsweise sind die erste Schlaufe und die zweite Schlaufe bi-elastisch ausgeführt. Durch die bi-elastische Ausführung kann ein Einschneiden der Schlaufen in die Haut des Menschen vermieden werden. Die bi-elastische Ausführung kann direkt beim Herstellungsverfahren durch Schwächung der Struktur des Materials eingestellt werden. Beispielsweise wird die Dichte des Bereichs reduziert.

Vorzugsweise ist die Gesichtsbedeckung aus einem ein-, oder doppellagigen Synthetikfaserstoff, wie Multifaserstoff oder einem ein- oder doppellagigen Mikrofaserstoff, oder Naturfasern und/oder einem wasserabweisenden Stoff. Es kann zum verbesserten Eigenschutz eine OP-Vliesmaske oder ein ausgerüstetes Kunstfaser oder Naturfaser, sprich Baumwolle (BW) Material in die zweilagige Textilstruktur eingelegt werden. Die Materialien können biologisch abbaubar und/ oder aus recycelte Fasern hergestellt sein, sprich nach Gebrauch auch wieder recycelt werden.

Der Begriff Ausrüstung meint im Folgenden eine Aufbringung eines Mittels, beispielsweise Silberchlorid, oder Zink. Mit anderen Worten meint der Begriff Ausrüstung eine Imprägnierung.

Vorzugsweise weist die Gesichtsbedeckung keine Nähte auf. Dies wird durch Herstellung über Sticken, Rundstricken oder Wirken erreicht.

Vorzugsweise ist das Schlauchelement eingerichtet, um im Inneren des Schlauchelements eine Atemschutzvliesmaske und/oder einen Atemschutzstoff aufzunehmen. Dadurch kann die Schutzwirkung und der Einsatzbereich der Gesichtsbedeckung erhöht werden.

Erfindungsgemäß sind die erste Schlaufe und die zweite Schlaufe an einem ersten Ende des Schlauchelements angeordnet. Eine derartige Ausführung wird als Bandana bezeichnet. Beispielsweise ist die Bandana einlagig. Beispielsweise wird die Bandana auf einem Body Zylinder einer Seamless Maschine (bspw. Fa. Santoni Typ SM8) im Rundstrickverfahren hergestellt. Die Bandana kann komfortabel über den Kopf gezogen getragen werden.

Vorzugsweise umfasst das Schlauchelement eine textile Tasche, die eingerichtet, eine textile Mittelschicht aufzunehmen. Die textile Mittelschicht umfasst beispielsweise ein Vlies, ein non woven Vlies, eine antivirales Material, bakteriostatisches Material, ein FFP2 Material. Das einzulegende textile Material kann aus Kunstfaser, wie beispielsweise Polyamid oder Naturfaser, wie beispielsweise Baumwolle bestehen und zusätzlich antiviral und/ oder bakteriostatisch ausgerüstet sein. Als weitere Möglichkeit kann ein 3-5 lagiges non woven Atemschutzvließ vor Mund und Nase, eingelegt werden. Die Erzeugung der textilen Tasche, womit eine einlegbare dritte Mittelschicht geschaffen wird, ermöglicht somit zusätzlich auch eine FFP 1-3 Atemschutzmasken in die Zwischenschicht vor Mund und Nase einzusetzen. Die textile Mittelschicht kann eingenäht und/oder eingelegt werden. Dies kann sich insgesamt vorteilhaft auf die Schutzwirkung und die Einsatzflexibilität der Gesichtsbedeckung auswirken.

Vorzugsweise weist das Schlauchelement eine dreidimensionale gestrickte Struktur auf, wobei die dreidimensionale gestrickte Struktur derart geformt ist, dass sie eine Aussparung für eine Mundnasenpartie eines Menschen besitzt. Mit Hilfe einer besonderen Selektion an der Maschine und Zugabe von gradueller Kompression und variabler Elasthan-Dosierungen beim Herstellungsverfahren kann die 3D Zone in der Art erzeugt werden, dass eine leicht schalenförmige Ausbeulung einer Atmungsschutzzone der Gesichtsbedeckung, an die Anatomie von Mund und Nase angepasst, erzeugt wird.

Vorzugsweise ist die dreidimensionale Struktur weiterhin ausgeführt ist, um einen Atemwiderstandsdruckwert einzustellen. Durch die Variation der Materialstärke über das Rundstrick- oder Wirkverfahren lässt sich der Atemwiderstandsdruckwert vollautomatisch einstellen bzw. anpassen. Dies kann vorteilhafterweise die Einsatzbandbreite der Gesichtsbedeckung erhöhen.

Vorzugsweise ist Silberchlorid und/oder eine Kombination aus Silberchlorid mit und ohne Liposome auf das Schlauchelement aufgebracht. Diese Aufbringung, auch als Ausrüstung bezeichnet, kann bei bis zu mindestens 5 Wäschen (bei 60°) signifikant wirksam sein. Das Silberchlorid kann einen bakteriostatischen Effekt haben und kann das Hemmen des Geruchs ermöglichen. Zudem ist Silberchlorid nichtionogen. Es handelt sich um ein Biozid Produkt. Für die antiviralen und bakteriostatischen Ausrüstungen kann beispielsweise folgendes Rezept verwendet werden: 0,3% Silberchlorid- und/ oder 6% antiviral Liposom Ausrüstung werden im Verhältnis zum Gesichtsbedeckungsgewicht aufgetragen. Die Aufbringung erfolgt vorzugsweise über ein Ausziehverfahren.

Vorzugsweise weist das Schlauchelement Lüftungsbereiche auf. Dies kann den Tragekomfort erhöhen.

Vorzugsweise umfasst die Gesichtsbedeckung kühlende oder wärmende Funktionsgarne. Dies ermöglicht einen komfortablen Einsatz der Gesichtsbedeckung bei unterschiedlichen Temperaturen. Dies ermöglicht den Einsatz in unterschiedlichen saisonalen Anwendungen.

Die Gesichtsbedeckungen, Feinstrumpfmaske und Bandanamaske, können beispielsweise in verschiedenen Größen gefertigt werden. Beispielsweise können die Gesichtsbedeckung in Größe 1 (Erwachsene, Damen und Herren), Größe 2 (Teenager) und Größe 3 (Kinder-/Kleinkinder) hergestellt werden. Die größenspezifischen Anpassungen können durch den Einsatz unterschiedlicher Zylinder beim Rundstricken und/oder Wirken ermöglicht werden.

Die Gesichtsbedeckungen können mit Design vollautomatisch gestrickt oder bedruckt werden.

Beispielsweise werden mit dem Waschen der Gesichtsbedeckung Spulöle, die von einem Nadelbett der Strickmaschine bei Herstellung stammen können, von der Gesichtsbedeckung entfernt.

Beispielsweise umfasst die Gesichtsbedeckung eine erste wasserabweisende Ausrüstung: Auf die Gesichtsbedeckung ist Hydrophobierungsmittel zur möglichen Reduzierung von Tröpfcheninfektion aufgebracht. Hydrophopbierungsmittel sind wasserabweisend, atmungsaktiv, waschbeständig und fluorfrei. Ferner kann die wasserabweisende Ausrüstung davor schützen, dass die Gesichtsbedeckung beim Sprechen einfeuchtet und kann somit den Tragekomfort und die Dauer des Tragens positiv beeinflussen.

Beispielsweise umfasst die Gesichtsbedeckung eine zweite bakteriostatische Ausrüstung: Auf die Gesichtsbedeckung ist Silberchlorid mit bakteriostatischem Effekt und zum möglichen Hemmen des Geruchs aufgebracht (z.B. Biozidprodukt).

Silberchlorid ist nichtionogen.

Beispielsweise umfasst die Gesichtsbedeckung eine wasserabweisende und eine bakteriostatische Ausrüstung.

Beispielweise werden die wasserabweisende Ausrüstung und die bakteriostatische Ausrüstung nach dem folgenden Rezept erstellt: 0,3% Silberchloridausrüstung und 6% Hydrophobausrüstung auf das Gesichtsbedeckungsgewicht von beispielsweise 13g.

Beispielsweise wird das Material der Gesichtsbedeckung als wasserabweisendes Additiv ausgerüstet. Zudem wird der Wirkstoff Silberchlorid bei 60° 20 min lang im Ausziehverfahren in der Trommel aufgebracht. Daraufhin wird das Material bei ca. 90° getrocknet, letztlich bei 150° 120 Sekunden lang fixiert. Die Ausrüstungen sind mindestens 5 Wäschen signifikant wirksam.

### Beschreibung der bevorzugten Ausführungsformen

Nachfolgend wird eine detaillierte Beschreibung der Figuren gegeben, darin zeigt:
- **Figur 1**: eine schematische Teilansicht einer nicht erfindungsgemäßen Gesichtsbedeckung;
- **Figur 2**: eine zweite schematische Teilansicht einer nicht erfindungsgemäßen Gesichtsbedeckung;
- **Figur 3**: eine schematische Teilansicht einer bevorzugten Ausführungsform einer erfindungsgemäßen Gesichtsbedeckung;
- **Figur 4**: eine zweite schematische Teilansicht einer bevorzugten Ausführungsform einer erfindungsgemäßen Gesichtsbedeckung;
- **Figur 5**: eine erste schematische Teilansicht einer bevorzugten Ausgestaltung einer Gesichtsbedeckung;
- **Figur 6**: eine erste schematische Teilansicht einer bevorzugten Ausgestaltung einer Gesichtsbedeckung;
- **Figur 7**: eine erste schematische Teilansicht einer fünften bevorzugten Ausgestaltung einer Gesichtsbedeckung;
- **Figur 8**: eine zweite schematische Teilansicht einer bevorzugten Ausgestaltung einer Gesichtsbedeckung;
- **Figur 9**: eine schematische schräge Frontansicht einer nicht erfindungsgemäßen Gesichtsabdeckung;
- **Figur 10**: eine schematische Rückansicht einer nicht erfindungsgemäßen Gesichtsabdeckung;
- **Figur 11**: eine schematische Seitenansicht einer nicht erfindungsgemäßen Gesichtsabdeckung;
- **Figur 12**: eine schematische Teilansicht einer nicht erfindungsgemäßen Gesichtsabdeckung;
- **Figur 13**: eine schematische Teilansicht einer nicht erfindungsgemäßen Gesichtsabdeckung;
- **Figur 14**: eine zweite schematische Teilansicht einer nicht erfindungsgemäßen Gesichtsabdeckung;
- **Figur 15**: eine schematische Teilansicht einer nicht erfindungsgemäßen Gesichtsabdeckung; und
- **Figur 16**: eine schematische Teilansicht einer nicht erfindungsgemäßen Gesichtsabdeckung.

Figur 1 und 2 zeigen schematische Teilansichten einer nicht erfindungsgemäßen Ausführungsform einer Gesichtsbedeckung 10. Die Gesichtsbedeckung 10 umfasst ein Schlauchelement 11. Das Schlauchelement 11 ist vorliegend ein querliegendes, doppellagiges nahtloses Strumpfhosenmaschinen Schlauchgestrick. Alternativ könnte es auch ein Gewirk sein. Das Schlauchelement 11 ist vollautomatisch aus einem Material über Rundstricken oder Wirken hergestellt worden. Die Gesichtsbedeckung 10 weist zwei Schlaufen 12, 13 auf, die automatisch über maschinenprogrammierte Lochselektion gestrickt oder gewirkt worden sind. Die Schlaufen sind 12, 13 sind als doppelt gelegte Bündchen ausgeführt. Die Schlaufen 12, 13 befinden sich an zwei gegenüberliegenden Enden des Schlauchelements 11. Das Schlauchelement 11 sowie die Schlaufen 12, 13 bestehen aus dem gleichen Material ("one piece"). Beispielsweise besteht die Gesichtsbedeckung 10 aus PA/PP/PES/BW/CV und/oder EL Mischungen. Beispielsweise wird die Gesichtsbedeckung 10 vollautomatisch auf einer Rundstrick- oder Wirkmaschine erzeugt. Die Gesichtsbedeckung 10 weist links und rechts eine Öffnung 14, 15 auf, in die bei Bedarf eine OP Vliesmaske (non woven), oder ein Schutzmaterial, beispielsweise aus BW zusätzlich zum Schutz des Trägers eingelegt werden kann. Die Gesichtsbedeckung 10 kann bi-elastische Stege, Lamellen, Lüftungszonen mit bunten Designs und Motiven, oder 3D Gestrick/ Gewirk umfassen. Diese können über maschinenprogrammierte Selektionen zur Raffung und besseren Passform eingearbeitet werden. Die Gesichtsbedeckung 10 kann Ausführungen für Kinder-/ Kleinkinder (Größe 3), Teenagermasken (Größe 2) und Erwachsene (Größe 1) umfassen. Die Gesichtsbedeckung 10 wird quer mit den beiden Schlaufen 12, 13 doppellagig über Mund/Nase/ Kinn gezogen und an den Ohren befestigt, getragen.

Figur 3 und Figur 4 zeigen schematische Teilansichten einer bevorzugten erfindungsgemäßen Ausführungsform. Im Gegensatz zu Figur 1 und 2, sind die Schlaufen 21 und 22 der Gesichtsbedeckung 20 auf der gleichen Seite angeordnet. Diese als Bandana Variante bezeichnete Form ist ein Schlauchschal mit eben zwei Schlaufen 21, 22 an der gleichen Seite zur Anordnung bzw. Befestigung an den Ohren. Die Gesichtsbedeckung 20 ist vorliegend einlagig ausgeführt. Die Bandana Variante kann auch zweilagig ausgeführt sein. Figur 3 zeigt dabei eine Außenansicht und Figur 4 eine Innenansicht. Die Bandana Variante 20 ist vorliegend als seamless tube (i.e. nahtloser Schlauch) gestrickt. Alternativ könnte sie auch über ein Wirkverfahren hergestellt werden. Die Bandana Variante wird über den Kopf gestülpt. Das Schlauchelement 23 besitzt dabei vorliegend eine dreidimensionale gestrickte Struktur 24, wobei die dreidimensionale gestrickte Struktur 24 derart geformt ist, dass sie eine Aussparung für eine Mundnasenpartie eines Menschen besitzt. Mit Hilfe einer besonderen Selektion und Zugabe von gradueller Kompression und variabler Elasthan-Dosierungen beim Herstellverfahren wird die 3D Zone in der Art erzeugt, dass eine leicht schalenförmige Ausbeulung einer Atmungsschutzzone der Gesichtsbedeckung, an die Anatomie von Mund und Nase angepasst, erzeugt wird.

Figur 5 zeigt eine Bandana Variante einer Gesichtsbedeckung 30, die eine textile Tasche 31 umfasst, die eingerichtet, eine textile Mittelschicht aufzunehmen. Die textile Tasche 31 ist vertikal an der Gesichtsbedeckung angeordnet. Die textile Mittelschicht umfasst beispielsweise ein Vlies, ein non woven Vlies, ein BW antivirales Material, bakteriostatisches Material, ein FFP2 Material. Das einzulegende textile Material kann beispielsweise aus Baumwolle bestehen und zusätzlich antiviral und/ oder bakteriostatisch ausgerüstet sein. Als weitere Möglichkeit kann ein 3-5 lagiges non woven Atemschutzvließ vor Mund und Nase, eingelegt werden. Die textile Mittelschicht kann eingelegt oder eingenäht werden.

Figur 6 zeigt ebenfalls eine Bandana Variante einer Gesichtsbedeckung 40, die eine textile Tasche 41 umfasst, die eingerichtet eine textile Mittelschicht aufzunehmen. Im Gegensatz zu der in Figur 5 gezeigten Variante ist die textile Tasche 41 horizontal an der Gesichtsbedeckung 40 angeordnet.

Figur 7 und Figur 8 zeigen eine Erweiterung der in Figur 1 und 2 gezeigten Ausführungsform um eine Textiltasche 51. Die Figur 7 zeigt hierzu eine Außenansicht und die Figur 8 eine Innenansicht einer Gesichtsbedeckung 50 mit einer textilen Tasche 51 zur Aufnahme einer textilen Mittelschicht. Die textile Mittelschicht kann dabei eingelegt oder eingenäht sein. Die textile Mittelschicht kann dabei beispielsweise eine FFP1-3 Atemschutzmaske sein.

Figur 9, Figur 10 und Figur 11 zeigen je eine schräge Frontansicht, eine Rückansicht und eine Seitenansicht einer nicht erfindungsgemäßen Ausführungsform einer Gesichtsabdeckung 60. Die Gesichtsabdeckung 60 weist ein einlagiges Schlauchelement 62 mit je zwei Schlaufen 63 auf. Ferner weist die Gesichtsabdeckung 60 eine formgebende Naht 61 auf, die eingerichtet ist, um eine einer Mund-Nasen-Kontur entsprechenden Form bei der Gesichtsabdeckung 60 abzubilden. Die Gesichtsabdeckung 60 ist zur Aufnahme einer FFP2 Maske (nicht dargestellt) eingerichtet.

Figur 12 zeigt eine schematische Teilansicht einer nicht erfindungsgemäßen Ausführungsform einer Gesichtsabdeckung 70. Im Unterschied zu den Figuren 9, 10 und 11 zeigt Figur 12 eine in der Gesichtsabdeckung 70 angeordnete FFP2 Maske 73, wobei die Ohrenhalterung 72 der FFP2 Maske durch die Schlaufe 74 der Gesichtsabdeckung geführt derart ist, dass ein Träger komfortabel die FFP2 - Maske unterhalb der Gesichtsabdeckung tragen kann. Die Ohrenhalterung 72 der FFP2 Maske wird an den Ohren des Trägers angeordnet.

Figur 13 und Figur 14 zeigen schematische Teilansichten einer nicht erfindungsgemäßen Ausführungsform einer Gesichtsabdeckung 80. Die Gesichtsabdeckung 80 ist zweilagig ausgeführt und weist ferner eine formgebende Naht 81 auf, die eingerichtet ist, um eine einer Mund-Nasen-Kontur entsprechenden Form bei der Gesichtsabdeckung 80 abzubilden.

Figur 15 zeigt eine schematische Teilansicht einer nicht erfindungsgemäßen Ausführungsform einer Gesichtsabdeckung 90. Die Gesichtsabdeckung 90 umfasst ein Schlauchelement 91, das zweilagig ausgeführt ist, und Schlaufen 92. Ferner umfasst die Gesichtsabdeckung 90 eine textile Tasche, die über eine zentral angeordnete Öffnung 93 zur Aufnahme einer Atemschutzmaske und/oder eines Vlieses eingerichtet ist.

Figur 16 zeigt eine schematische Teilansicht einer nicht erfindungsgemäßen Ausführungsform einer Gesichtsabdeckung 100. Die Gesichtsabdeckung 100 umfasst ein Schlauchelement 101, das zweilagig ausgeführt ist, und Schlaufen 103. Im Gegensatz zu der in Figur 15 gezeigten Ausführungsform umfasst die Gesichtsabdeckung eine textile Tasche, die über zwei links und rechts angeordnete Öffnungen 102 zur Aufnahme einer Atemschutzmaske und/oder eines Vlieses eingerichtet ist.

### Bezugszeichenliste

- 10, 20, 30, 40, 50, 60, 70, 80, 90, 100: Gesichtsbedeckung
- 11, 23, 62. 91: Schlauchelement
- 12, 13, 21, 22, 63, 74, 82, 92, 103: Schlaufe
- 14, 15, 93, 102: Öffnung
- 24: dreidimensionale gestrickte Struktur
- 31, 41, 51: textile Tasche
- 61, 71, 81: formgebende Naht
- 72: Ohrenhalterung FFP2 Maske
- 73: FFP2 Maske

## Patentansprüche

1. Gesichtsbedeckung (20, 30, 40) umfassend:
ein Schlauchelement (23);
eine erste Schlaufe (21, 22), die an dem Schlauchelement (23) angeordnet ist und eingerichtet ist, um an einem ersten Ohr eines Menschen befestigt zu werden;
eine zweite Schlaufe (21, 22), die an dem Schlauchelement (23) angeordnet ist und eingerichtet ist, um an einem zweiten Ohr des Menschen befestigt zu werden; und
wobei das Schlauchelement (23), die erste Schlaufe (21, 22) und die zweite Schlaufe (21, 22) aus einem Stück sind,
**dadurch gekennzeichnet, dass**
die erste Schlaufe (21, 22) und die zweite Schlaufe (21, 22) an einem ersten Ende des Schlauchelements (23) angeordnet sind.

2. Gesichtsbedeckung (20, 30, 40) nach Anspruch 1, wobei das Schlauchelement (23) rundgestrickt oder gewirkt ist.

3. Gesichtsbedeckung (20, 30, 40) nach Anspruch 1 oder 2, wobei die erste Schlaufe (21, 22) und die zweite Schlaufe (21, 22) bi-elastisch ausgeführt sind.

4. Gesichtsbedeckung (20, 30, 40) nach einem der vorherigen Ansprüche, wobei die Gesichtsbedeckung (20, 30, 40) aus einem doppellagigen Multifaserstoff oder einem doppellagigen Mikrofaserstoff und/oder einem wasserabweisenden Stoff ist.

5. Gesichtsbedeckung (20, 30, 40) nach einem der vorherigen Ansprüche, wobei die Gesichtsbedeckung (20, 30, 40) keine Nähte aufweist.

6. Gesichtsbedeckung (20, 30, 40) nach einem der vorherigen Ansprüche, wobei das Schlauchelement (23) eingerichtet ist, um im Inneren des Schlauchelements (23) eine Atemschutzvliesmaske und/oder einen Atemschutzstoff aufzunehmen.

7. Gesichtsbedeckung (20, 30, 40) nach einem der vorherigen Ansprüche, wobei das Schlauchelement (23) eine textile Tasche (31, 41, 51) umfasst, die eingerichtet, eine textile Mittelschicht aufzunehmen.

8. Gesichtsbedeckung (20, 30, 40) nach einem der vorherigen Ansprüche, wobei das Schlauchelement (23) eine dreidimensionale gestrickte Struktur (24) aufweist, wobei die dreidimensionale Struktur (24) derart geformt ist, dass sie eine Aussparung für eine Mundnasenpartie eines Menschen besitzt.

9. Gesichtsbedeckung (20, 30, 40) nach einem der vorherigen Ansprüche, wobei Silberchlorid und/oder eine Kombination aus Silberchlorid mit Liposom auf das Schlauchelement (23) aufgebracht ist.

10. Gesichtsbedeckung (20, 30, 40) nach einem der vorherigen Ansprüche, wobei das Schlauchelement (23) Lüftungsbereiche aufweist.

11. Gesichtsbedeckung (20, 30, 40) nach einem der vorherigen Ansprüche, wobei die Gesichtsbedeckung (20, 30, 40) kühlende und/ oder wärmende Funktionsgarne umfasst.

## Claims

1. A face covering (20, 30, 40) comprising:
a tubular member (23);
a first loop (21, 22) disposed on the tubular member (23) and configured to be attached to a first ear of a human;
a second loop (21, 22) disposed on the tubing member (23) and configured to be attached to a second ear of the human; and
wherein the tubing member (23), the first loop (21, 22) and the second loop (21, 22) are in one piece,
**characterized in that**
the first loop (21, 22) and the second loop (21, 22) are arranged at a first end of the tubular element (23).

2. Face covering (20, 30, 40) according to claim 1, wherein the tubular element (23) is circularly knitted or crocheted.

3. Face covering (20, 30, 40) according to claim 1 or 2, wherein the first loop (21, 22) and the second loop (21, 22) are bi-elastic.

4. Face covering (20, 30, 40) according to any one of the preceding claims, wherein the face covering (20, 30, 40) is made of a double-layered multifiber fabric or a double-layered microfiber fabric and/or a water-repellent fabric.

5. Face covering (20, 30, 40) according to any one of the preceding claims, wherein the face covering (20, 30, 40) has no seams.

6. Face covering (20, 30, 40) according to any one of the preceding claims, wherein the tubular element (23) is configured to receive a nonwoven respirator mask and/or a respirator fabric in the interior of the tubular element (23).

7. Face covering (20, 30, 40) according to any one of the preceding claims, wherein the tubular element (23) comprises a textile pocket (31, 41, 51) configured to receive a textile middle layer.

8. Face covering (20, 30, 40) according to any one of the preceding claims, wherein the tubular member (23) comprises a three-dimensional knitted structure (24), the three-dimensional structure (24) being shaped to have a recess for a human's mouth and nose.

9. Face covering (20, 30, 40) according to any one of the preceding claims, wherein silver chloride and/or a combination of silver chloride with liposome is applied to the tubular element (23).

10. Face covering (20, 30, 40) according to any one of the preceding claims, wherein the tubular element (23) has ventilation areas.

11. Face covering (20, 30, 40) according to any one of the preceding claims, wherein the face covering (20, 30, 40) comprises cooling and/or warming functional yarns.

## Revendications

1. Couvre-visage (20, 30, 40), comprenant :
un élément tubulaire (23) ;
une première boucle (21, 22) disposée sur l'élément tubulaire (23) et adaptée pour être fixée à une première oreille d'un être humain ;
une deuxième boucle (21, 22) disposée sur l'élément tubulaire (23) et adaptée pour être fixée à une deuxième oreille de l'être humain ;
l'élément tubulaire (23), la première boucle (21, 22) et la deuxième boucle (21, 22) étant réalisés d'une seule pièce,
**caractérisé en ce que**
la première boucle (21, 22) et la deuxième boucle (21, 22) sont disposées à une première extrémité de l'élément tubulaire (23).

2. Couvre-visage (20, 30, 40) selon la revendication 1,
dans lequel l'élément tubulaire (23) est réalisé par tricotage circulaire.

3. Couvre-visage (20, 30, 40) selon la revendication 1 ou 2,
dans lequel la première boucle (21, 22) et la deuxième boucle (21, 22) sont bi-élastiques.

4. Couvre-visage (20, 30, 40) selon l'une des revendications précédentes,
dans lequel le couvre-visage (20, 30, 40) est constitué d'un tissu multifibre à double couche ou d'un tissu microfibre à double couche et/ou d'un tissu hydrofuge.

5. Couvre-visage (20, 30, 40) selon l'une des revendications précédentes,
dans lequel le couvre-visage (20, 30, 40) ne présente pas de coutures.

6. Couvre-visage (20, 30, 40) selon l'une des revendications précédentes, dans lequel l'élément tubulaire (23) est adapté pour recevoir à l'intérieur de l'élément tubulaire (23) un masque respiratoire en non-tissé et/ou un tissu de protection respiratoire.

7. Couvre-visage (20, 30, 40) selon l'une des revendications précédentes, dans lequel l'élément tubulaire (23) présente une poche textile (31, 41, 51) adaptée pour recevoir une couche textile centrale.

8. Couvre-visage (20, 30, 40) selon l'une des revendications précédentes, dans lequel l'élément tubulaire (23) présente une structure tricotée tridimensionnelle (24), la structure tridimensionnelle (24) étant formée de manière à présenter un évidement pour une partie nez/bouche d'un être humain.

9. Couvre-visage (20, 30, 40) selon l'une des revendications précédentes, dans lequel du chlorure d'argent et/ou une combinaison de chlorure d'argent avec un liposome sont appliqués sur l'élément tubulaire (23).

10. Couvre-visage (20, 30, 40) selon l'une des revendications précédentes, dans lequel l'élément tubulaire (23) présente des zones de ventilation.

11. Couvre-visage (20, 30, 40) selon l'une des revendications précédentes, dans lequel le couvre-visage (20, 30, 40) comprend des fils fonctionnels refroidissants et/ou chauffants.
